# FASCICULE DE BREVET EUROPEEN

(11) **EP 0 732 966 B1**
(45) Date de publication et mention de la délivrance du brevet: **04.03.1998**
(21) Numéro de dépôt: 95901483.8
(22) Date de dépôt: 14.11.1994
(51) Int. Cl.: A63C 9/00, A63C 5/075

(54) **PLAQUE D'APPUI POUR UNE CHAUSSURE, NOTAMMENT UNE CHAUSSURE DE SKI**
UNTERSTÜTZUNGSPLATTE FÜR SKISTIEFEL
SUPPORT PLATE FOR A SHOE, PARTICULARLY A SKI BOOT

(30) Priorité: 17.12.1993 FR 9315403
(43) Date de publication de la demande: 25.09.1996
(73) Titulaire: Salomon S.A., 74370 Metz-Tessy (FR)
(72) Inventeur: MERINO, Jean-François, F-74330 Epagny (FR)
(74) Mandataire: Lejeune, Benoit
(86) Numéro de dépôt international: FR9401324
(87) Numéro de publication internationale: WO9516505

(56) Documents cités:
- WO-A-91/08808
- WO-A-91/09654
- WO-A-93/12845
- AT-B- 306 597

## Description

L'invention concerne une plaque d'appui pour une chaussure notamment une chaussure utilisée dans les sports de glisse tels que le ski.

Ces sports se pratiquent avec des planches de glisse sur lesquelles les chaussures du skieur sont retenues en appui par des éléments de retenue. De plus, chaque chaussure repose sur une surface d'appui spécialement aménagée pour la recevoir. Habituellement, la chaussure repose sur deux plaques d'appui respectivement situées vers l'extrémité avant et l'extrémité arrière de la chaussure.

Pour les plaques d'appui associées à un élément déclenchable de retenue de la chaussure, il est important de réduire le plus possible les frottements de glissement entre la chaussure et son appui. Ces frottements peuvent en effet retarder la libération de la chaussure. Dans ce but, certaines plaques sont revêtues d'une pellicule ou plaquette de matériau antifriction, par exemple du polytétrafluoréthylène. Une telle plaque est connue d'après la demande de brevet en France publiée sous le numéro 2 150 314.

D'autres plaques d'appui présentent la particularité d'avoir une surface supérieure montée de façon oscillante autour d'un axe d'articulation longitudinal. Ainsi, la demande de brevet français publiée sous le numéro 2 656 225 décrit une plaque d'appui avec une plaque supérieure montée à pivotement autour d'un axe longitudinal par rapport à une plaque inférieure. Des blocs de matériau amortisseur maintiennent par ailleurs la partie supérieure dans une position nominale horizontale. Ce dispositif permet d'améliorer le confort du skieur. On pense aussi qu'un tel dispositif contribue à la protection du skieur dans certaines configurations de chute, en particulier des chutes dites avant-torsion. On pense en effet qu'un tel dispositif facilite la libération de la chaussure et évite que les genoux du skieur soient affectés de lésions sérieuses.

Un des inconvénients de cette construction est sa relative complexité. En effet, elle met en oeuvre deux plaques supérieure et inférieure reliées entre elles par un axe d'articulation. De plus, cette construction présente de nombreux interstices dans lesquels la neige et les salissures peuvent pénétrer et bloquer ainsi son fonctionnement.

L'invention vise à perfectionner un tel dispositif. Ainsi, un des buts de l'invention est de proposer une plaque d'appui de ce type dont la construction est particulièrement simple.

Un autre but de l'invention est de proposer une plaque d'appui qui offre une meilleure protection contre la neige et la glace.

Ces buts sont atteints par la plaque d'appui telle qu'elle est définie dans la revendication 1. Cette plaque d'appui présente deux ou trois zones pleines juxtaposées, une zone médiane et une ou deux zones latérales. La zone médiane est relativement rigide, pour soutenir la chaussure, et une au moins des zones latérales est élastiquement déformable pour s'affaisser sous l'effet d'une sollicitation en basculement latérale la chaussure.

Un autre but de l'invention est de proposer une plaque d'appui qui ne génère qu'un frottement réduit pour la chaussure en cas de libération latérale.

Un but secondaire de l'invention est de proposer un plaque d'appui dont la fabrication est relativement simple.

Ces buts secondaires sont atteints par la plaque d'appui telle qu'elle est définie dans les revendications rattachées à la revendication 1.

Ce but est atteint selon l'invention en réalisant les zones latérales par surmoulage sur la zone centrale.

D'autres buts et avantages de l'invention apparaîtront au cours de la description qui va suivre.

L'invention sera mieux comprise en se référant à la description ci-dessous et aux dessins en annexe qui en font partie intégrante.

La figure 1 représente à titre d'illustration de l'invention une plaque d'appui associée à un élément de fixation avant de ski alpin.

La figure 2 représente en coupe par un plan vertical et transversal une plaque d'appui selon une mise en oeuvre non limitative de l'invention.

La figure 3 illustre le fonctionnement de la plaque d'appui de la figure 2.

La figure 4 représente une variante de réalisation.

Les figures 5 à 8 représentent d'autres variantes de réalisation.

A titre d'illustration non limitative de l'invention, la figure 1 représente un élément de fixation avant 1. Cet élément est d'un type connu et ne sera pas décrit en détail. Il présente une mâchoire 2 de retenue de la chaussure portée par un corps 3. Le corps est monté sur une embase 4 qui est destinée à être solidarisée au ski. L'embase est prolongée vers l'arrière par une plaque d'appui 5 sur laquelle la semelle de chaussure vient reposer. Généralement, la plaque d'appui est située un peu en arrière de la mâchoire, et c'est une zone normalisée de l'avant de la semelle de chaussure qui repose sur elle.

Les figures 2 et 3 représentent une section transversale de la plaque d'appui 5 selon un premier mode de mise en oeuvre de l'invention. Dans ces figures, on a schématisé par le trait mixte 6 la semelle de chaussure.

Selon ce mode de mise en oeuvre, la plaque d'appui présente trois zones juxtaposées selon une direction transversale, c'est-à-dire une zone médiane 7 bordée par deux zones latérales 8 et 9.

La zone médiane 7 est ici située vers le milieu de la largeur de la chaussure. Chaque zone latérale s'étend depuis un côté de la zone médiane jusqu'au bord extrême de la plaque d'appui.

La zone médiane est formée par un barreau de matériau rigide.

Les deux zones latérales sont quant à elles réalisées en une matière élastiquement déformable.

Les trois zones sont pleines, c'est-à-dire qu'elles ne laissent pas d'ouverture ou de vide où la neige et les salissures pourraient pénétrer.

La largeur de la zone médiane et la rigidité du matériau sont choisis pour que la zone médiane soit apte à supporter le poids du skieur qui est transmis à ce niveau par la semelle de chaussure. Ainsi que cela est illustré dans la figure 2, la zone médiane peut présenter une surface supérieure sensiblement bombée.

Le barreau est orienté selon la direction longitudinale définie par l'élément de fixation. Il peut cependant être légèrement incliné par rapport à cette direction. De plus, ses flancs latéraux 7a, 7b, peuvent être parallèles ou bien convergents ou divergents. Selon une direction longitudinale, la surface supérieure du barreau sur laquelle la chaussure prend appui peut être plane ou bombée.

La dureté du matériau des zones latérales est choisie pour que la zone en question s'affaisse sous l'effet d'une sollicitation en vrillage latéral de la chaussure. Ceci est illustré en figure 3.

La dureté du matériau des zones latérales peut être identique ou différente pour les deux zones.

Dans le cas d'un vrillage latéral, la chaussure bascule autour de sa partie centrale qui est supportée par la zone médiane de la plaque d'appui, et sa partie vers l'extérieur s'abaisse. La forme bombée du barreau médian 7 facilite le basculement de la chaussure, et évite en tous les cas un basculement autour d'une arrête vive.

On pense qu'une telle possibilité de mouvement de la chaussure facilite sa libération dans certaines configurations de chute, en particulier une chute avant-torsion avec un vrillage de la chaussure dans sa fixation, et que la protection des genoux du skieur se trouve ainsi améliorée.

De préférence, ainsi que cela est illustré dans les figures 2 et 3, les zones médianes et latérales sont recouvertes d'une pellicule de matériau anti-friction 10, par exemple du polytétrafluoréthylène. Cette plaquette forme une sorte de peau souple à la surface supérieure de la plaque d'appui.

En outre, selon un mode préférentiel de réalisation, les zones médianes et latérales de la plaquette sont portées par une embase 11 qui présente des rebords latéraux 12 remontant le long des bords des zones latérales sur une partie de leur épaisseur. Ces rebords empêchent notamment un fluage du matériau déformable vers l'extérieur lors de l'affaissement d'une zone latérale.

L'assemblage entre les différents éléments de la plaque d'appui 5 est réalisé par tout moyen approprié. Avantageusement, le barreau médian et matériau des zones latérales sont compatibles, c'est-à-dire que le matériau des zones latérales est surmoulé sur le barreau 7 de la zone médiane, et l'assemblage de la plaquette antifriction est réalisé lors de la vulcanisation ou de la polymérisation du matériau des zones latérales. Par exemple, le barreau médian est réalisé en un matériau connu sous la dénomination commerciale "Delrin", ou en polyamide chargé de fibres de verre, par exemple un polyamide connu sous la dénomination commerciale "Rilsan", et les zones latérales sont réalisées en caoutchouc thermodurcissable.

La figure 4 illustre une variante de réalisation selon laquelle la zone médiane est réalisée selon un barreau 13 en matériau élastiquement déformable, de dureté supérieure cependant à la dureté des zones latérales 14 et 15. Le matériau du barreau médian peut aussi présenter des caractéristiques amortissantes.

De cette façon, en plus de la possibilité de basculement latéral, la plaque d'appui présente une souplesse relative selon une direction verticale, et le cas échéant des propriétés d'amortissement vertical.

Avantageusement, le matériau du barreau médian 13 et celui des zones latérales 14 et 15 sont compatibles, c'est-à-dire que les zones latérales sont formées par surmoulage sur le barreau central. Par exemple, la zone médiane et les deux zones latérales sont formées en deux temps par deux moulages ou injections successifs.

Par exemple, le barreau médian est réalisé en caoutchouc thermodurcissable de dureté élevée, et les zones latérales sont réalisées en caoutchouc thermodurcissable de dureté moins élevée.

La figure 5 représente une variante de réalisation selon laquelle le barreau 16 qui forme la zone médiane est bombé également à sa surface inférieure. L'affaissement d'une zone latérale amène dans ce cas le barreau à pivoter sur lui-même sur une faible amplitude.

La figure 6 représente une autre variante selon laquelle le barreau médian 18 se prolonge de façon continue jusque l'un des bords de la plaque d'appui. De l'autre côté se trouve une zone latérale 19 relativement moins dure que le barreau 18.

La figure 7 illustre une variante de réalisation. Selon cette variante, le barreau médian 21 est sensiblement plus large, et il occupe une position décentrée par rapport à l'axe longitudinal médian de l'élément de fixation. Par exemple, le barreau 21 est décalé vers l'intérieur du pied. La zone latérale 23 est de ce fait moins large que l'autre zone latérale 22. Ainsi, le basculement du pied vers l'extérieur est plus facile que vers l'intérieur. Comme le représente la figure 7, le barreau 21 peut présenter une surface supérieure inclinée.

La figure 8 représente en section transversale une plaque d'appui selon une variante de mise en oeuvre de l'invention.

Selon cette variante, l'embase 25 et la zone médiane 26 sont monobloc.

L'embase présente sur chaque bord latéral un rebord 27, 28, qui s'élève sur une partie de la hauteur de la plaque d'appui.

Les rebords 27, 28, présentent dans leur partie supérieure un repli 29, 30, qui s'étend vers l'intérieur.

De chaque côté de la zone médiane 26 se trouve une zone latérale 27, 28, occupée par deux blocs de matériau élastiquement déformable. Ce matériau est par exemple un caoutchouc thermodurcissable.

Ces blocs sont par exemple posés sur le fond de l'embase. Ils peuvent aussi être assemblés à l'embase par un collage ou des moyens mécaniques.

La plaque d'appui présente dans sa partie supérieure une plaquette 32 qui recouvre les différentes zones.

Avantageusement, le long de ses bords latéraux, la plaquette 32 présente des flancs 33 et 34 qui redescendent et qui s'engagent sous les replis 29 et 30. Les flancs assurent l'assemblage de la plaquette au support.

La plaquette est réalisée en un matériau flexible. De préférence, elle présente dans la région de la zone médiane 26 des lignes de pliages de faible épaisseur 36 qui sont orientées longitudinalement.

Ces lignes facilitent la flexion de la plaquette à ce niveau lorsque l'une ou l'autre des zones latérales s'affaisse.

Une pellicule de matériau antifriction 40 est assemblée à la surface supérieure de la plaquette, par tout moyen approprié, par exemple par collage.

Cette pellicule se déforme avec la flexion de la plaquette.

L'invention n'est pas limitée aux différents modes de réalisation qui ont été décrits, et de nombreuses autre variantes sont possibles dans le cadre des revendications.

En particulier, le dispositif qui vient d'être décrit peut être associé à tout dispositif d'appui avant ou arrière d'une chaussure, en particulier à un palpeur ou une pédale d'actionnement d'un mécanisme, par exemple un mécanisme de compensation.

## Revendications

1. Plaque d'appui pour un élément de fixation notamment mais non exclusivement de ski alpin, fournissant à sa surface supérieure une surface d'appui pour une chaussure, la surface étant apte à basculer latéralement sous l'effet d'un basculement latéral de la chaussure, la plaque d'appui présentant une zone médiane (7, 13, 16, 18, 21) bordée par une (19) ou deux (8, 9, 14, 15, 22, 23) zones latérales, la zone médiane étant relativement rigide et apte à supporter la chaussure selon une direction verticale, et la ou les zones latérales étant élastiquement déformables sous l'effet d'un basculement latéral de la chaussure,
caractérisée par le fait que la zone médiane et la ou les zones latérales sont pleines et juxtaposées et qu'elles sont couvertes par une peau souple (10) prévue pour servir d'appui à la chaussure.

2. Plaque selon la revendication 1, caractérisée par le fait que la zone médiane est un barreau (7) relativement rigide.

3. Plaque selon la revendication 2, caractérisée par le fait que les zones latérales (8, 9) sont réalisées par surmoulage du barreau rigide.

4. Plaque selon la revendication 1, caractérisée par le fait que la zone médiane (13) et les zones latérales (14, 15) sont réalisées en des matériaux élastiquement déformables de densités différentes.

5. Plaque selon la revendication 4, caractérisée par le fait que les matériaux de la zone médiane (13) et des zones latérales (14, 15) sont des matériaux compatibles qui peuvent être surmoulés l'un sur l'autre.

6. Plaque selon la revendication 1 prise dans son alternative où la zone médiane est bordée de chaque côté par une zone latérale, caractérisée par le fait que l'une (23) des zones latérales est moins large que l'autre (22).

7. Plaque selon la revendication 1 prise dans son alternative où la zone médiane est bordée de chaque côté par une zone latérale, caractérisée par le fait que l'une des zones latérales est moins rigide que l'autre.

8. Plaque selon l'une quelconque des revendications précédentes, caractérisée par le fait qu'elle est revêtue d'une plaquette souple (10) de matériau antifriction.

9. Plaque selon l'une quelconque des revendications précédentes, caractérisée par le fait que chaque zone élastiquement déformable est bordée latéralement par un rebord rigide (12).

## Claims

1. Support plate for a binding element, especially, but not exclusively, for an alpine ski, providing, at its upper surface, a support surface for a shoe, the surface being capable of rocking laterally under the effect of a lateral rocking of the shoe, the support plate having a median zone (7, 13, 16, 18, 21) edged by one (19) or two (8, 9, 14, 15, 22, 23) lateral zones, the median zone being relatively rigid and capable of supporting the shoe along a vertical direction, and the lateral zones being elastically deformable under the effect a lateral rocking of the shoe,
characterized in that the median zone and the lateral zones are solid and juxtaposed, and that they are covered by a flexible skin (10) provided to serve as a support to the shoe.

2. Plate according to claim 1, characterized in that the median zone is a relatively rigid bar (7).

3. Plate according to claim 2, characterized in that the lateral zones (8, 9) are obtained by overmolding of the rigid bar.

4. Plate according to claim 1, characterized in that the median zone (13) and the lateral zones (14, 15) are made of elastically deformable materials with different densities.

5. Plate according to claim 4, characterized in that the materials of the median zone (13) and of the lateral zones (14, 15) are compatible materials that can be overmolded on one another.

6. Plate according to claim 1 taken in its alternative where the median zone is edged with a lateral zone, on each side, characterized in that one (23) of the lateral zones is smaller than the other (22).

7. Plate according to claim 1 taken in its alternative where the median zone is edged with a lateral zone, on each side, characterized in that one of the lateral zones is less rigid than the other.

8. Plate according to any of the preceding claims, characterized in that it is covered with a flexible strip (10) made of antifriction material.

9. Plate according to any of the preceding claims, characterized in that each elastically deformable zone is edged laterally with a rigid edge (12).

## Patentansprüche

1. Abstützplatte für ein Bindungselement, insbesondere, aber nicht ausschließlich, für einen Alpinski, die an ihrer oberen Oberfläche eine Abstützoberfläche für einen Schuh bietet, wobei die Oberfläche dazu in der Lage ist, seitlich unter der Wirkung eines seitlichen Kippens des Schuhs zu kippen, wobei die Abstützplatte einen mittleren Bereich (7, 13, 16, 18, 21) aufweist, der durch einen (19) oder zwei (8, 9, 14, 15, 22, 23) seitliche Bereiche umgeben ist, wobei der mittlere Bereich relativ steif ist und dazu in der Lage ist, den Schuh gemäß einer vertikalen Richtung zu tragen, und wobei der oder die seitlichen Bereiche unter der Wirkung eines seitlichen Kippens des Schuhs elastisch deformierbar sind,
**dadurch gekennzeichnet, daß**
der mittlere Bereich und der oder die seitlichen Bereiche massiv und überlagert sind und daß sie durch eine nachgiebige Haut (10) überzogen sind, die dazu vorgesehen ist, zur Abstützung für den Schuh zu dienen.

2. Platte gemäß Anspruch 1, dadurch gekennzeichnet, daß der mittlere Bereich ein Stab (7) ist, der relativ steif ist.

3. Platte gemäß Anspruch 2, dadurch gekennzeichnet, daß die seitlichen Bereiche (8, 9) durch Überformen des steifen Stabes hergestellt sind.

4. Platte gemäß Anspruch 1, dadurch gekennzeichnet, daß der mittlere Bereich (13) und die seitlichen Bereiche (14, 15) aus elastisch deformierbarem Material mit unterschiedlichen Dichten hergestellt sind.

5. Platte gemäß Anspruch 4, dadurch gekennzeichnet, daß die Materialien des mittleren Bereiches (13) und der seitlichen Bereiche (14, 15) kompatible Materialien sind, die übereinander überformt werden können.

6. Platte gemäß Anspruch 1, gemäß seiner Alternative, bei der der mittlere Bereich auf jeder Seite durch einen seitlichen Bereich umgeben ist, dadurch gekennzeichnet, daß einer (20) der seitlichen Bereiche weniger breit als der andere (22) ist.

7. Platte gemäß Anspruch 1, gemäß seiner Alternative, bei der der mittlere Bereich auf jeder Seite durch einen seitlichen Bereich umgeben ist, dadurch gekennzeichnet, daß einer der seitlichen Bereiche weniger steif als der andere ist.

8. Platte gemäß irgendeinem der vorangehenden Ansprüche, dadurch gekennzeichnet, daß sie mit einem nachgiebigen Plättchen (10) aus einem Antireibungsmaterial überzogen ist.

9. Platte gemäß irgendeinem der vorangehenden Ansprüche, dadurch gekennzeichnet, daß jeder elastisch deformierbare Bereich seitlich durch einen steifen Rand (12) umgeben ist.
